# EUROPÄISCHE PATENTSCHRIFT

(11) **EP 2 383 214 B1**
(45) Veröffentlichungstag und Bekanntmachung des Hinweises auf die Patenterteilung: **13.07.2016**
(21) Anmeldenummer: 11163486.1
(22) Anmeldetag: 21.04.2011
(51) Int. Cl.: B65H 39/02, B65H 29/04, B65H 29/60, B65H 5/08, B65H 29/00

(54) **Zusammentragvorrichtung**
Collating apparatus
Dispositif d'assemblage

(30) Priorität: 30.04.2010 CH 6542010
(43) Veröffentlichungstag der Anmeldung: 02.11.2011
(73) Patentinhaber: Ferag AG, 8340 Hinwil (CH)
(72) Erfinder: Fenile, Roberto, 8623, Wetzikon (CH)
(74) Vertreter: Rentsch Partner AG

(56) Entgegenhaltungen:
- EP-A1- 1 321 410
- EP-A2- 0 806 392
- WO-A1-2004/013026
- WO-A1-2009/015503
- DE-A1- 19 642 118
- GB-A- 2 089 328
- US-A- 3 122 362
- US-A- 4 477 067
- US-A1- 2007 194 519

## Beschreibung

Die vorliegende Erfindung bezieht sich auf das Gebiet der Druckweiterverarbeitung. Sie betrifft eine Zusammentragvorrichtung gemäß dem Oberbegriff des Anspruchs 1 und ein Verfahren zum Betrieb einer Zusammentragvorrichtung gemäss dem Oberbegriff des Anspruchs 11.

Aus dem Stand der Technik sind starre Lösungen für das Zusammentragen von Druckprodukten bekannt, die auf einer Anordnung von Zuführstationen an einer kreisförmigen oder nahezu kreisförmigen Förderbahn beruhen. Aus der Druckschrift US 3953018 ist eine Zusammentragvorrichtung bekannt, der die Aufgabe zugrunde liegt, die Maschine zum Einfügen von Zeitungsabschnitten in Zeitungsumschläge so auszugestalten, dass sie selbst dann weiter in Betrieb bleiben kann, wenn manche Aggregate in ihr versagen. Diese Aufgabe wird dadurch gelöst, dass sich seitlich am Magazin stromab von diesem in Richtung der Wanderung der Taschen ein ebenfalls Umschläge enthaltendes Hilfsmagazin befindet, dessen Förderer unabhängig von dem Förderer des Magazins ist und unter einer Steuerung mit einem Fühler steht, der dem Förderer des Magazins zugeordnet ist und auf dessen Versagen derart anspricht, dass in diesem Falle der Förderer des Hilfsmagazins einrückbar ist und die betreffende Tasche mit dem Umschlag beschickt. Dabei besteht die kreisförmige Förderbahn aus zwei gleichartigen 180°-Sektoren, die parallel auf dieselbe Weise Umschläge mit Schriftstücken füllen und diese dann über zwei Abgänge auf zwei Förderbänder abgeben. Eine flexible Weiterverarbeitung ist nicht vorgesehen.

Eine ähnliche fehlertolerante Zusammentragvorrichtung mit mehreren Ausgängen und kreisförmiger Förderbahn ist auch aus der EP 0389745 bekannt. Auch bei dieser Zusammentragvorrichtung ist eine unterschiedliche Art der Weiterverarbeitung nicht vorgesehen. Vielmehr wird, wenn eine der mehreren Zusammentraglinien unterbrochen ist, diese Zusammentraglinie stillgelegt, während die anderen Linien weiter arbeiten.

Die fördertechnische Vorrichtung gemäss der WO2004/013026 kann als Zusammentragvorrichtung eingesetzt werden, wobei die Druckprodukte in unteren Bereichen der schraubenlinienförmigen Führungsmittel durch Haltemittel (z.B. Klemmelemente, die

Teil der Fördermittel sind) an den Fördermitteln gehalten werden, so dass sie mindestens bereichsweise entgegender Schwerkraft förderbar sind. Die Endprodukte werden mit Hilfe einer einzigen Entnahmevorrichtung entnommen und weggeführt.

In der US4,477,067 ist eine Zusammentragvorrichtung gezeigt, die je nach Bedarf (d.h. je nach benötigter Verarbeitungskapazität) halbiert werden kann und daher mit zwei Abgängen versehen ist.

Mit diesen bekannten, starren Vorrichtungen wird vor allem das Problem gelöst, große Mengen von Druckprodukten, wie sie aus der Druckmaschine - insbesondere aus der Rotation - anfallen, in Echtzeit weiter zu verarbeiten.

In der modernen Druckweiterverarbeitung ist jedoch neben hoher Leistung vor allem ein flexibler Betrieb gefragt, bei dem zu unterschiedlichen Zeiten unterschiedliche Produkte auf unterschiedlichen Arten weiterverarbeitet werden müssen. Bis anhin wurde für jede Art der Weiterverarbeitung jeweils eine eigene Zusammentragvorrichtung eingesetzt, bei der Vorprodukte oder Beilagen zusammengetragen und jeweils einer Art der Weiterverarbeitung zugeführt wurden, und zwar entweder auf einem einzigen Weg oder auf mehreren parallelen Wegen, wie die eingangs genannten Druckschriften zeigen.

Sollten in einem Betrieb mehrere Weiterverarbeitungsprozesse auf unterschiedlich aufgebauten Linien mit unterschiedlichen Schritten oder Operationen durchgeführt werden, mussten entsprechend viele Zusammentragvorrichtungen aufgestellt und betrieben werden. Dies bedeutete einen großen apparativen Aufwand und resultierte in einem erhöhten Platzbedarf.

Es ist daher Aufgabe der Erfindung, eine Zusammentragvorrichtung und ein Verfahren zum Betrieb einer Zusammentragvorrichtung zu schaffen, welche die Nachteile bekannter Zusammentragvorrichtungen vermeiden, und einen flexiblen Betrieb bei reduziertem apparativen Aufwand und verringertem Platzbedarf ermöglichen.

Die Aufgaben werden durch eine Zusammentragvorrichtung mit der Gesamtheit der Merkmale des Anspruchs 1 und ein Verfahren zum Betrieb einer Zusammentragvorrichtung mit der Gesamtheit der Merkmale des Anspruchs 11 gelöst. Wesentlich für die Erfindung ist, dass die Aufnahmeeinheiten auf einer Förderbahn mittels eines räumlich flexiblen, vorzugsweise kettenartigen, in sich geschlossenen Förderorgans befördert werden, dass die Aufnahmeeinheiten jeweils Klemmmittel aufweisen, welche die in den Aufnahmeeinheiten zusammengetragenen Vorprodukte, das heisst mindestens ein Vorprodukt, klemmend halten, und dass an mehreren Stellen der Förderbahn Transfereinrichtungen angeordnet sind, welche zusammengetragene Vorprodukte oder Beilagen aus den Aufnahmeeinheiten zur weiteren Verarbeitung übernehmen und abtransportieren. Durch die spezielle Ausgestaltung der Förderbahn, der Aufnahmeeinheiten und der mehreren Transfereinrichtungen ist es möglich, mit derselben Zusammentragvorrichtung ohne zusätzlichen Aufwand unterschiedliche Weiterverarbeitungsprozesse mit den zusammengetragenen Vorprodukte ohne Umrüstzeit nacheinander oder sogar zeitgleich miteinander durchzuführen.

Bei den erfindungsgemässen Transfereinheiten handelt es sich um Einheiten, die die Produkte oder insbesondere die zusammengetragenen Produktkollektionen in bekannter Weise aus den Aufnahmeeinheiten der Zusammentragvorrichtung kontrolliert und unter möglichst exakter Beibehaltung der relativen Lage der Produkte zueinander im zusammengetragenen Stapel zur weiteren Verarbeitung transferiert. Diese Einheiten sind daher nicht zu verwechseln mit einer Makulaturausschleussung, wie sie auch von gattungsgleichen Anlagen des Typs "Flystream" der Anmelderin bekannt ist. Hier werden lediglich unvollständige oder überzählige Produktkollektionen abgeworfen oder andersartig ausgeschleust und vorzugsweise in einem Sammelbehälter aufgefangen. Die Makulaturexemplare müssen entsorgt oder von Hand aussortiert und manuell wieder der Verarbeitung zugeführt werden. Die Makulaturausschleusung erfolgt bei den erfindungsgemässen Vorrichtungen im einfachsten Fall durch Öffnen der Klammer und schwerkraftgetriebenes Entleeren der Aufnahmeeinheiten.

Die Förderbahn umfasst ein oberes Bahnstück oder Trum und ein unteres Bahnstück oder Trum, welche im wesentlichen parallel verlaufen und an den Enden durch Umlenkungsbereiche miteinander verbunden sind und einen geschlossenen Umlauf bilden, und dass wenigstens ein Zusammentragbereich am oberen Bahnstück vorgesehen ist und am unteren Bahnstück und/oder an den Umlenkungsbereichen mehrere Transfereinrichtungen angeordnet sind. Die Zusammentragbereiche zeichnen sich dadurch aus, dass in ihnen Vorprodukte und/oder Beilagen mittels mindestens einer Zufördereinrichtung den Aufnahmeeinheiten zugefördert werden. Vorzugsweise sind in jedem Zusammentragbereich eine Mehrzahl von Zufördereinrichtung platzsparend beidseitig der Förderbahn angeordnet.

Insbesondere können dabei das obere Bahnstück und das untere Bahnstück jeweils mehrere gerade Bahnstücke umfassen, deren Orientierung unterschiedlich ist, und die durch wenigstens einen gekrümmten Abschnitt untereinander verbunden sind.

Vorprodukte werden gemäss der vorliegenden Erfindung vorzugsweise nacheinander und übereinander zusammengetragen.

Eine weitere Ausgestaltung der Erfindung ist dadurch gekennzeichnet, dass an der Förderbahn in Umlaufrichtung hintereinander mehrere Zusammentragbereiche angeordnet sind. Da die Aufnahmeeinheiten mittels eines räumlich flexiblen, vorzugsweise kettenartigen Förderorgans befördert werden, kann ein linearer Abschnitt einer Förderbahn um seine Längsachse verdreht sein, so dass die Aufnahmeeinheiten beim Durchlaufen dieses Abschnitts linear gefördert und gleichzeitig radial verschwenkt werden. Ohne dass eine Zusammentragvorrichtung ein oberes Trum und ein unteres Trum aufweist lassen sich auf diese Weise die Aufnahmeeinheiten von oben her in einem Zusammentragbereich mit Vorprodukten oder Beilagen bestücken, anschliessend lassen sich die zusammengetragenen Produktgruppen durch ein Verschwenken der Aufnahmeeinheiten um 180° nach unten abgeben und durch erneutes Verschwenken um wiederum 180° lassen sich in einem weiteren Zusammentragbereich wiederum von oben her Produkte zu führen. Die Funktionalität des oberen und des unteren Trums wird durch das Verschwenken in einem Bereich der Vorrichtung realisiert, der im wesentlichen linear ausgerichtet ist.

Insbesondere kann zwischen aufeinanderfolgenden Zusammentragbereichen wenigstens eine Transfereinrichtung vorgesehen sein.

Weiterhin ist es möglich, dass die Förderbahn zwischen aufeinanderfolgenden Zusammentragbereichen unter Bildung einer Zwischenschleife herausgeführt ist, und dass die zugehörige Transfereinrichtung an der Zwischenschleife angeordnet ist.

Gemäß einer anderen Ausgestaltung sind mehrere Transfereinrichtungen in Umlaufrichtung unmittelbar hintereinander an der Förderbahn angeordnet, ohne dass ein Zusammentragbereich zwischen ihnen liegt.

Eine andere Ausgestaltung der Erfindung ist dadurch gekennzeichnet, dass die Zufördereinrichtungen in dem wenigstens einen Zusammentragbereich alternierend auf gegenüberliegenden Seiten der Förderbahn angeordnet sind.

Es ist eine Steuerung vorgesehen, welche auf vorbestimmte Weise die Zufördereinrichtungen und die Transfereinrichtungen so steuert, dass an den Transfereinrichtungen jeweils die gewünschten Zusammenstellungen von Produkten zur Verfügung stehen.

Wie bereits angesprochen wird es mit Hilfe der neuen Vorrichtung und des neuen Verfahrens ermöglicht, mit derselben Zusammentragvorrichtung ohne zusätzlichen Aufwand unterschiedliche Weiterverarbeitungsprozesse mit den zusammengetragenen Vorprodukten ohne Umrüst-Zeitaufwand nacheinander oder sogar zeitgleich miteinander durchzuführen. Jede der Aufnahmeeinheiten lässt sich in bekannter Weise im Zusammentragbereich mit einer Kollektion von Vorprodukten und/oder Beilagen bestücken. Es kann sich hierbei bei jeder Aufnahmeeinheit um eine identische Kollektion handeln oder verschiedene Aufnahmeeinheiten werden von verschiedenen Zufördereinrichtungen mit Produkten versorgt, so dass sie verschiedene Kollektionen transportieren. Je nach Produktionsplan und nach Kapazität der nachfolgenden Verarbeitungsvorrichtungen können dabei direkt aufeinanderfolgende Aufnahmeneinheiten mit unterschiedlichen Produktkollektionen bestückt werden, oder es werden jeweils Gruppen von einigen wenigen bis zu mehreren Dutzend Aufnahmeneinheiten im Batchmodus mit einer bestimmten Produktkollektion versorgt und eine nachfolgende Gruppe erhält eine andere Zusammenstellung von Produkten aus anderen Zufördereinrichtungen. Dadurch, dass die erfindungsgemässen Vorrichtungen mindestens zwei Transfereinrichtungen umfassen, wird es ermöglicht die Produktkollektion aus jeder Aufnahmeeinheit einer ganz bestimmten Transfereinrichtung zuzuweisen und damit einer bestimmten Weiterverarbeitung zuzuführen.

So lassen sich zum Beispiel identische Produktkollektionen über eine erste Transfereinrichtung einer Weiterverarbeitung zuführen, bei der sie in ein Hauptprodukt eingesteckt werden, und über eine zweite Transfereinrichtung lassen sie sich einer Weiterverarbeitung zuführen bei der sie in Folie eingeschweisst werden. Die Auftrennung der Produktströme kann wahlweise für einzelne Aufnahmeeinheiten oder Gruppen von Aufnahmeeinheiten zeitgleich oder nacheinander erfolgen.

Werden in verschiedenen Aufnahmeeinheiten verschiedenen Produktkollektionen zusammengetragen, so kann ein erster Kollektionstyp über eine erste Transfereinrichtung einer bestimmten Weiterverarbeitung zugeführt werden und ein zweiter Kollektion kommt über eine zweite Transfereinrichtung einer weiteren Weiterverarbeitung zugeführt werden. Dies kann wiederum nacheinander erfolgen, das heisst erst wird der erste Kollektionstyp zusammengetragen und weiterverarbeitet und anschliessend wird der zweite Kollektionstyp zusammengetragen und weiterverarbeitet. Gemäss der vorliegenden Erfindung ist es nun aber auch möglich beide Typen zeitgleich zusammenzutragen und den vorgesehenen Weiterverarbeitungen zuzuführen. Falls die zur gleichzeitigen Weiterverarbeitung nötigen Anlagen nicht zur Verfügung stehen oder keine ausreichende Kapazität aufweisen, kann eine bestimmte Kollektion aus einer Transfereinrichtung auch an eine Speichereinrichtung, wie sie zum Beispiel aus dem Stand der Technik in Form von grossen Wickeln oder Discs bekannt sind, abgegeben und zu einem späteren Zeitpunkt der Weiterverarbeitung zugeführt werden.

Sind in einer erfindungsgemässen Vorrichtung mehr als zwei Transfereinrichtungen vorhanden, so können entsprechend drei und mehr verschiedene Typen von Produktkollektionen verschiedenen Weiterverarbeitungen zugeführt werden oder identische Typen von Produktkollektionen werden verschiedenen Weiterverarbeitungen zugeführt oder identische Typen von Produktkollektionen werden parallelen, identischen Weiterverarbeitungen zugeführt.

Die erfindungsgemässen Vorrichtungen ermöglichen alle eine Rückführung von unvollständigen Kollektionen und eine Komplettierung dieser. Möglich gemacht wird dies durch eine Produktverfolgung über die gesamte Vorrichtung. Die Steuerung erfasst für jede Aufnahmeeinheit Art und Anzahl der Produkte, die in ihr zusammengetragen werden. Da die Position jeder Aufnahmeeinheit jederzeit genau bekannt ist, lassen sich nicht nur unvollständige Produktkollektionen mit dem oder den fehlenden Vorprodukten reparieren, sondern es lassen sich auch Produktkollektionen aus bestimmten Aufnahmeeinheiten auch gezielt bestimmten Transfereinrichtungen zuführen.

Die Erfindung soll nachfolgend anhand von Ausführungsbeispielen im Zusammenhang mit der Zeichnung näher erläutert werden. Es zeigen
- Figur 1: in einem vergrößerten Ausschnitt in der Seitenansicht die obere und untere Bahn einer mit klemmenden Aufnahmeeinheiten ausgestatteten Zusammentragvorrichtung, wie sie für die Verwirklichung der Erfindung besonders geeignet ist;
- Figur 2: in der Seitenansicht die Konfiguration der Zusammentragvorrichtung aus Figur 1, wobei an einer Stelle der umlaufenden Förderbahn eine beispielhafte Transfereinrichtung zur Entnahme der zusammengetragenen Produkte dargestellt und die mindestens eine weitere Transfereinrichtung weggelassen ist;
- Figur 3: in der Draufsicht von oben eine beispielhafte Zusammentragvorrichtung gemäss einer weiteren Ausführungsform mit zwei in unterschiedliche Richtungen orientierten Zusammentragbereichen, in denen jeweils auf gegenüberliegenden Seiten alternierend Zufördereinrichtungen für die Vorprodukte und/oder Beilagen angeordnet sind;
- Figur 4: in vereinfachter Darstellung eine zu Figur 2 vergleichbare Zusammentragvorrichtung, bei der gemäß einem Ausführungsbeispiel der Erfindung an zwei verschiedenen Stellen der Förderbahn jeweils eine Transfereinrichtung angeordnet ist und eine Steuerung angedeutet ist;
- Figur 5: in einer zu Figur 4 vergleichbaren Darstellung ein weiteres Ausführungsbeispiel der Erfindung, bei dem zwei separate Transfereinrichtungen am einen Ende der Förderbahn angeordnet sind;
- Figur 6: in einer zu Figur 4 und 5 vergleichbaren Darstellung ein weiteres Ausführungsbeispiel der Erfindung, bei dem mehr als zwei Transfereinrichtungen an verschiedenen Stellen der Förderbahn vorgesehen sind, wobei eine der Transfereinrichtungen zwischen zwei aufeinanderfolgenden Zusammentragbereichen angeordnet ist;
- Figur 7: in einer perspektivischen Ansicht ein weiteres Ausführungsbeispiel gemäss der vorliegenden Erfindung bei dem die Förderbahn in mehreren horizontalen Ebene verläuft und zwei Transfereinrichtungen in unterschiedlichen Ebenen und unterschiedlichen Richtungen angeordnet sind;
- Figur 8: ebenfalls in einer perspektivischen Darstellung ein weiteres Ausführungsbeispiel bei dem drei Zusammentragbereiche und drei Transfereinrichtungen vorgesehen sind; und
- Figur 9: eine schematisierte Ansicht der Zusammentragvorrichtung gemäss Figur 5 bei der im Zusammentragbereich fünf Zufördereinrichtungen mit fünf verschiedenen Beilagen und zwei Transfereinrichtungen zur Abgabe von jeweils einer unterschiedlichen Produktzusammenstellung skizziert sind.

In Figur 1 ist in der Seitenansicht ausschnittweise ein oberes Bahnstück 11 und ein unteres Bahnstück 12 einer sehr einfachen Zusammentragvorrichtung 10 dargestellt, deren vollständige Konfiguration in Figur 2 gezeigt ist. Die Bahnstücke 11 und 12 sind Abschnitte einer geschlossenen Förderbahn, die gemäß Figur 2 an gegenüberliegenden Seiten jeweils einen Umlenkungsbereich 22, 23 aufweist. Gemäß Figur 1 laufen auf der Förderbahn 11, 12, 22, 23 eine Vielzahl von in Laufrichtung hintereinander angeordneten Aufnahmeeinheiten 13 um. Jeder Aufnahmeeinheit 13 umfasst eine schräg stehende Auflagefläche 14, an deren unterer Seite eine um eine Schwenkachse 16 verschwenkbare Greiferbacke 15 angeordnet ist. Im geöffneten Zustand steht die Greiferbacke 15 nahezu senkrecht auf der Förderbahn, wie dies in Figur 1 am oberen Bahnstück 11 zu sehen ist.

Im geöffneten Zustand der Aufnahmeeinheit 13 können in einem dafür vorgesehenen Zusammentragbereich (32 in Figur 2; siehe den strichpunktiert eingezeichneten Kasten) Produkte, zum Beispiel Zeitschriften, Zeitungen, Zeitungsteile, Teil- und Vorprodukte, Beilagen, Karten, CDs oder dergleichen (im folgenden Vorprodukte P genannt), unter Ausbildung eines Stapels nacheinander in die Aufnahmeeinheit 13 zugeführt (eingelegt, eingeführt oder eingesteckt) werden, wie dies in Figur 2 angedeutet ist. Ist der Stapel der Vorprodukte P (nachfolgend auch Kollektion genannt) nach Durchlaufen des Zusammentragbereiches 32 in denen Aufnahmeeinheiten 13 vollständig, wird die Greiferbacke 15 in die Schließstellung verschwenkt und damit der Stapel der Vorprodukte P in der Aufnahmeeinheit 13 klemmend gehalten. Die geschlossenen Greiferbacken 15 der Aufnahmeeinheiten 13 mit den darin befindlichen Kollektionen von Vorprodukten werden dann auf dem unteren Bahnstück 12 zu einer Entnahmestelle transportiert, wo eine zweite Transfereinrichtung 34 angeordnet ist. Die erste Transfereinrichtung befindet sich am unteren Trum 12 nahe beim Umlenkungsbereich 22 und ist aus Gründen der Übersichtlichkeit in der Figur 2 nicht dargestellt. Im Beispiel gemäss der Figur 2 umfasst die dargestellte Transfereinrichtung 34 eine als Transportband vereinfacht dargestellte Transporteinrichtung die die Stapel oder Kollektionen der Vorprodukte aus den dort wieder geöffneten Aufnahmeeinheiten 13 übernimmt und zur weiteren Verarbeitung in ebenfalls nichts dargestellte Vorrichtungen transportiert.

Der Einfachheit halber sind in der Figur 2 wie auch in den Figuren 5, 7, 8 und 9 jeweils nur einen Teil der tatsächlich in der Zusammentragvorrichtung umlaufenden Aufnahmeeinheiten 13 eingezeichnet. Vorzugsweise bilden die Aufnahmeeinheiten in den erfindungsgemässen Vorrichtungen eine lückenlos umlaufende Abfolge, wobei die einzelnen Aufnahmeeinheiten gleichmässig voneinander beanstandet sind.

Aus dem Beispiel der Figuren 1 und 2 ist ersichtlich, dass die Aufnahmeeinheiten 13 jeweils über einen Träger 17 an einem kettenartigen Förderorgan 18 befestigt sind, das eine Vielzahl von Laufrollen 19 umfasst, die über dazwischen liegende Verbindungsstücke 20 untereinander verbunden sind und in entsprechenden Führungsschienen 21 laufen. Der Aufbau der in Figur 1 und 2 gezeigten Zusammentragvorrichtung 10 mit dem kettenartigen Förderorgan 18 hat den Vorteil, dass das Förderorgan 18 im Raum unter Einsatz von gekrümmten und/oder verdrehten Abschnitten oder ganzen Schlaufen sehr flexibel im Raum geführt und verlegt werden kann, so dass die Förderbahn verschiedenartige, im Raum verteilt angeordnete Produktions- und/oder Verarbeitungseinheiten untereinander verbinden kann.

So zeigt Figur 3 in der Draufsicht von oben ein Beispiel einer Zusammentragvorrichtung 30, die zwei senkrecht zueinander angeordnete Bahnstücke 24 und 26 umfasst, denen jeweils ein eigener Zusammentragbereich 27 beziehungsweise 28 zugeordnet ist. Bei der Bahnstücke 24, 26 sind durch einen gekrümmten Abschnitt 25 untereinander verbunden. In jedem der beiden Zusammentragbereiche 27, 28 sind jeweils auf gegenüberliegenden Seiten der Bahn alternierend Zufördereinrichtungen 29 angeordnet, die beispielsweise Vorprodukte von einem Vorratsstapel abziehen und über eine Spiralbahn 31 (Looping) in die vorbei bewegten Aufnahmeeinheiten zufördern. Derartige Zufördereinrichtungen 29 sind unter der Bezeichnung "JetFeeder" von der Anmelderin bekannt.

In der Druckweiterverarbeitung werden die mit Zusammentragvorrichtungen 10, 30 gemäß Figur 1-3 gebildeten Stapel oder Kollektionen von Vorprodukten P auf unterschiedliche Weise weiterverarbeitet. In einem Fall können die Stapel oder Kollektionen beispielsweise in geöffnete Zeitungen als Beilagen eingesteckt werden. Die Stapel werden dann entsprechenden Einsteckvorrichtungen zugeführt. In einem anderen Fall können die Stapel in einer nachfolgenden Einheit einzeln in durchsichtige Folien eingeschweißt werden (so genanntes "Folieren").

Bislang war es üblich, für jeden dieser verschiedenen Weiterverarbeitungsprozesse eine eigene Zusammentragvorrichtung einzusetzen. Dies erforderte nicht nur einen erheblichen maschinellen Mehraufwand, sondern beanspruchte auch erheblichen Raum in den Produktionsstätten. Gemäß der vorliegenden Erfindung wird nun eine Zusammentragvorrichtung für mehrere Weiterverarbeitungsprozesse gemeinsam benutzt, indem an der Förderbahn mehrere Transfereinrichtungen mit entsprechenden Transfereinrichtungen für die zusammengetragenen Vorprodukte vorgesehen werden. Jeder Transfereinrichtung ist dann ein bestimmter Weiterverarbeitungsprozess zugeordnet und die zusammengetragenen Vorprodukte werden dann an diesem Abgang ausgeschleust, wenn diese Art der Weiterverarbeitung vorgenommen werden soll. Ändert sich die Art der Weiterverarbeitung, wird entsprechend ein anderer Abgang benutzt. Auf diese Weise lässt sich mit einem Minimum an maschinellem Aufwand eine maximale Flexibilität in der Weiterverarbeitung erreichen.

In Figur 4 ist in einer stark vereinfachten Darstellung ein erstes Ausführungsbeispiel für eine Zusammentragvorrichtung nach der Erfindung dargestellt. Die Zusammentragvorrichtung 40 der Figur 4 entspricht in ihrer Konfiguration weitgehend der Zusammentragvorrichtung 10 aus Figur 2 mit dem Unterschied, dass zusätzlich zu der Transfereinrichtung 34 eine weitere Transfereinrichtung 35 an der Förderbahn 11, 12, 22, 23 angeordnet ist. Über eine gemeinsame Steuerung 36 können die beiden Transfereinrichtungen 34, 35 einzeln angesteuert werden. Desgleichen können die Zufördereinrichtungen 33 im Zusammentragbereich 32 einzeln angesteuert werden. Sollen bestimmte Zusammenstellungen von Vorprodukten P an der Transfereinrichtung 35 ausgeschleust und der dieser Transfereinrichtung zugeordneten Art der Weiterverarbeitung zugeführt werden, werden entsprechende Zufördereinrichtungen 33 im Zusammentragbereich 32 angesteuert, welche die dafür vorgesehenen Vorprodukte zu fördern. Sollen hingegen andere Zusammenstellungen von Vorprodukten P an der Transfereinrichtung 34 ausgeschleust und der dieser Transfereinrichtung zugeordneten Art der Weiterverarbeitung zugeführt werden, werden andere Zufördereinrichtungen 33 angesteuert. Sowohl in Figur 4 als auch in der nachfolgenden Figuren 6 sind die Transfereinrichtungen 34, 35 nur als strichliniert eingezeichnete Rechtecke wiedergegeben, ohne auf deren Aufbau und Funktionsweise näher einzugehen.

Aufgrund der geschlossen umlaufenden Führungsbahn ist es in jedem Fall möglich, eine so genannte "Reparatur"-Funktion zu verwirklichen. Bei einer solchen Funktion wird ein Stapel von Vorprodukten, der als unvollständig erkannt worden ist, nicht abgegeben, sondern wieder im Zusammentragbereich an den Zufördereinrichtungen vorbei geführt, wo es durch Ansteuern der jeweiligen Zufördereinrichtungen komplettiert wird.

Die beiden Transfereinrichtungen 34 und 35 müssen nicht notwendigerweise an gegenüberliegenden Enden der Förderbahn 11, 12, 22, 23 angeordnet sein, wie dies in Figur 4 gezeigt ist. Vielmehr ist es ohne weiteres möglich, beide Transfereinrichtungen 34, 35 auf derselben Seite der Förderbahn kurz hintereinander anzuordnen, wie dies in Figur 5 schematisch dargestellt ist.

Sowohl in Figur 4 als auch in Figuren 7, 8 und 9 sind die Transfereinrichtungen 34, 35 nur vereinfacht als Transportbänder Kästen wiedergegeben, ohne auf deren Aufbau und Funktionsweise im Detail einzugehen. Jede der Transfereinrichtungen 34, 35 kann die in Figur 2 gezeigte Ausgestaltung haben. Es ist aber auch denkbar, andere Arten von Transfereinrichtungen einzusetzen, die Kollektionen von Vorprodukten aus den Aufnahmeeinheiten 13 entnehmen und einer Weiterverarbeitung zuführen können. Insbesondere ist es nicht zwingend notwendig, dass die Stapel von Vorprodukten im Bereich eines unteren Bahnstücks 12, respektive in Bereichen in denen die Aufnahmeeinheiten nach unten gerichtet sind, entnommen werden müssen. So ist es denkbar, die Klemmmittel der Aufnahmeeinheiten 13 auf dem oberen Bahnstück 11, respektive auf einem Abschnitt der Förderbahn auf dem die Aufnahmeeinheiten nach oben gerichtet sind, zu öffnen, um dann mittels einer Greifvorrichtung den gebildeten Stapel kontrolliert herauszunehmen.

Selbstverständlich ist die Zahl der Abgänge bei einer Zusammentragvorrichtung der beschriebenen Art nicht auf zwei begrenzt. Wenn es die räumlichen Verhältnisse zulassen und der Produktionsablauf es erfordert, können gemäß Figur 6 mehr als zwei Transfereinrichtungen beziehungsweise Abgänge vorgesehen werden. Im Ausführungsbeispiel der Figur 6 sind an der Förderbahn 39 der Zusammentragvorrichtung 60 insgesamt vier Transfereinrichtungen 34, 35, 37, 38 eingesetzt, die an unterschiedlichen Stellen platziert sind. Während die Anordnung der Transfereinrichtungen 34, 35 und 37 bereits aus Figur 4 und 5 bekannt ist, kommt der Platzierung der vierten Transfereinrichtung 38 eine besondere Bedeutung zu. Der durch diese Transfereinrichtung 38 geführte Teil der Förderbahn 39 ist zwischen zwei aufeinanderfolgenden Zusammentragbereichen 42, 43 schlaufenförmig nach außen geführt, so dass Produktestapel, die zur Zusammenstellung nur den Zusammentragbereich 43 benötigen, sofort ausgeschleust werden können, ohne dass sie den weiteren Zusammentragbereich 42 durchlaufen müssen. Hierdurch lässt sich die Flexibilität des Betriebes weiter erhöhen. Selbstverständlich können für die Zusammenstellung der Produktestapel, die an den Transfereinrichtungen 37, 34 und 35 übergeben werden, beide Zusammentragbereiche 42 und 43 verwendet werden. Auch hier ist eine (nicht eingezeichnete) Steuerung dafür da, die verschiedenen Varianten des Betriebes zu verwirklichen.

Die Figuren 4 und 6 zeigen Ausführungsbeispiele der Erfindung in der Seitenansicht. Die Entnahme der Produktestapel erfolgt dabei jeweils im Bereich eines unteren Bahnstücks.

Bei dem in der Figur 7 gezeigten Ausführungsbeispiel der vorliegenden Erfindung umfasst die Zusammentragvorrichtung 80 einen zentralen Zusammentragbereich 83 und zwei in Umlaufrichtung des Förderorgans vor und nach dem Zusammentragbereich 83 angeordnete Transfereinrichtungen 81, 82. Aus der Figur 7 wird deutlich, dass die beiden Transfereinrichtungen 81, 82 in unterschiedliche Raumrichtungen angeordnet sind.

Die Zusammentragvorrichtung 90, die im Ausführungsbeispiel gemäss der Figur 8 dargestellt ist, weist einen noch höheren Grad an Flexibilität auf. Sie umfasst drei voneinander beabstandete Zusammentragbereiche 94, 95, 96 von denen zwei parallel zueinander und einer rechtwinklig dazu in einer Ebene angeordnet sind. Die drei Transfereinrichtungen 91, 92, 93 liegen alle in verschiedenen Ebenen und geben die Produkte in verschiedene Richtungen ab. Das Ausführungsbeispiel gemäss der Figur 8 weist zwischen der Transfereinrichtung 93 und dem Zusammentragbereich 95 einen Schwenkbereich 97 auf in dem die Führungsschiene 21' entlang einer Geraden in sich, wendelförmig um 180° verdreht ist. Die Aufnahmeeinheiten 13, die im Bereich der Transfereinrichtung 93 nach unten gerichtet sind und die Produktkollektionen schwerkraftgetrieben nach unten abgeben zu können, werden beim Durchlaufen des Schwenkbereichs 97 um 180° verschwenkt. Den anschliessenden Zusammentragbereich 95 durchlaufen die Aufnahmeeinheiten nach oben gerichtet, so dass Vorprodukte einfach von oben her zugeführt werden können.

Die vorgängig beschriebenen Ausführungsbeispiele machen deutlich, was für ein hohes Mass an räumlicher, sowie funktioneller Flexibilität durch die erfindungsgemässe Vorrichtung erreicht werden kann.

Vorzugsweise sind die Förderrichtungen F, respektive die entsprechenden Fördermittel in den erfindungsgemässen Transfereinrichtungen, das heisst zum Beispiel die Förderrichtung F der Aufnahmeeinheiten und die Anordnung eines Förderbandes, im Bereich des Produkttransfers parallel oder tangential zueinander ausgerichtet. Dadurch wird die Produktübergabe allgemein und insbesondere die Beibehaltung der genauen räumlichen Ausrichtung der einzelnen Produkte und der Produkte im Stapel und deren kontrollierte Abgabe erleichtert.

Mittels der erfindungsgemässen Transfereinrichtungen können die Produkte oder Produktstapel K, wie dies in der Figur 8 skizziert ist, im Schuppenstrom (in den Transfereinrichtungen 92) aber auch vereinzelt (in der Transfereinrichtung 91) abgegeben und einer weiteren Verarbeitung zugeführt werden. Durch den Einsatz von zwei oder mehr Transfereinrichtungen lassen sich Produktkollektionen, die bei herkömmlichen Anlagen mit nur einem Abgang nur im Schuppenstrom abgegeben werden könnten, vereinzeln und einer weiteren Verarbeitung zuführen. Das Vereinzeln kann beim Einsatz von zwei Transfereinrichtungen dadurch erfolgen, dass eine Kollektion aus einer ersten Aufnahmeeinheit in einer ersten Transfereinrichtung abgegeben wird, die Kollektion aus der nächsten Aufnahmeeinheit aber durch die erste Transfereinrichtung hindurch und weiter zu einer zweiten Transfereinrichtung gefördert und erst dort abgegeben wird. Aus einem überlappenden Produktstrom in aufeinanderfolgenden Aufnahmeeinheiten lassen sich auf diese Weise zwei Produktströme mit vereinzelten, in Förderrichtung voneinander beabstandeten Produkten oder Kollektionen bilden, wie sie zum Beispiel für einen nachfolgenden Bearbeitungsschritt, zum Beispiel das Folieren benötigt werden.

Die erfindungsgemässe Vorrichtung und das erfindungsgemässe Verfahren erlauben es in den Produktströmen aus Produktkollektionen aus den einzelnen Transfereinrichtungen, unabhängig davon, ob sie vereinzelt oder im Schuppenstrom einer weiteren Verarbeitung zugeführt werden, jeweils gezielt Lücken zu generieren. Solche Lücken können aus produktionstechnischen Gründen erwünscht sein, zum Beispiel um eine nachfolgende Operation/Vorrichtung in der weiteren Verarbeitung zu entlasten. Eine solche Lücke in einem Produktstrom lässt sich zum Beispiel dadurch generieren, dass in einem Zusammentragbereich in dem zwei Typen von Kollektionen A und B in aufeinanderfolgenden Aufnahmeeinheiten wie folgt zusammengetragen werden: A, B, A, B, B, B, A, B, A, B . Dadurch, dass die fünfte Aufnahmeeinheit nicht mit einer Kollektion vom Typ A, sondern mit einer Kollektion vom Typ B bestückt wird, wird von der fünften Aufnahmeeinheit beim Passieren der Transfereinrichtung zur Abgabe der Kollektionen vom Typ A keine Kollektion abgegeben und eine Produktlücke (A, A, _, A, A; im folgenden Lücke genannt) im abgegebenen Produktestrom generiert. Die gleiche Lücke lässt sich generieren, in dem die entsprechenden Zufördereinrichtungen die Vorprodukte für die fünfte Aufnahmeeinheit nicht abgeben (A, B, A, B, _, B, A, B, A, B), so dass wiederum an der dritten Stelle im abgegebenen Produktestrom der Kollektionen vom Typ A eine Lücke gebildet ist.

In der Figur 9 soll anhand eines Ausführungsbeispiels wie es bereits in der Figur 5 dargestellt ist, noch aufgezeigt werden was für ein hohes Mass an Flexibilität beim Betrieb der erfindungsgemässen Vorrichtungen ermöglicht wird. Die dargestellte Zusammentragvorrichtung 50 weist einen Zusammentragbereich 32 auf in dem von fünf Zufördereinrichtungen 32.1 - 32.5 fünf verschiedene Beilagen oder Vorprodukte (in der Figur mit fünf verschiedenen grafischen Symbolen angedeutet) an die Aufnahmeeinheiten abgegeben werden können. In der dargestellten Betriebsweise werden zwei verschiedene Typen von Produktkollektionen K1, K2 hergestellt. Der erste Kollektionstyp K1 umfasst drei Beilagen die aus den Zufördereinrichtungen 32.1, 32.4 und 32.5 stammen. Der zweite hergestellte Typ umfasst Produkte aus den Zufördereinrichtungen 32.2 und 32.3. gemäss einer bevorzugten Ausführungsform werden in den Aufnahmeeinheiten 13 alternierend Kollektionen vom ersten und vom zweiten Typ zusammengetragen. Während eine erste Aufnahmeeinheit die Produktkollektion K1 in der Transfereinrichtung 34 zur Weiterförderung und Weiterbearbeitung abgibt, bleibt die Klammer einer nachfolgenden Aufnahmeeinheit, die eine Produktkollektion K2 fördert, beim Durchlaufen der Transfereinrichtungen 34 geschlossen und öffnet sich erst nach dem Erreichen der Transfereinrichtung 35. Von der Transfereinrichtung 35 aus können die zusammengetragenen Produkte vom Typ 2 einer vorgesehenen Weiterverarbeitung zugeführt werden. Es lassen sich also zeitgleich verschiedene Kollektionstypen herstellen und verschiedenen Weiterverarbeitungsprozessen zuführen. Die Reparaturfunktion für unvollständige Kollektionen steht bei diesem Zusammentragverfahren für beide Kollektionstypen zur Verfügung. Unvollständige Produktkollektionen werden in der jeweiligen Transfereinrichtung nicht abgegeben, sondern in der Aufnahmeeinheit klemmend gehalten zum Zusammentragbereich 32 zurückgeführt, die Klammer geöffnet und mit der fehlenden Beilage aus der entsprechenden Zufördereinrichtung 32.1 - 32.5 komplettiert.

Mit der Erfindung können mit deutlich reduziertem apparativen Aufwand und deutlich verringertem Platzbedarf flexible Lösungen für unterschiedliche Weiterverarbeitungsprozesse von Vorprodukten beziehungsweise Druckprodukten realisiert werden. Durch den Einsatz einer Zusammentragvorrichtung mit nur einer Förderbahn für verschiedene Weiterverarbeitungsprozesse reduzieren sich auch Fehlerquellen und Wartungsaufwand. Der Aufwand für die innerbetriebliche Logistik lässt sich ebenfalls markant verringern, da die zu verarbeitenden Vorprodukte alle nur zu einer Anlage befördert werden müssen.

### Liste der Bezugszeichen

- 10,30: Zusammentragvorrichtung
- 11: oberes Bahnstück
- 12: unteres Bahnstück
- 13: Aufnahmeeinheit
- 14: Auflagefläche
- 15: Greiferbacke
- 16: Schwenkachse
- 17: Träger
- 18: Förderorgan (kettenartig)
- 19: Laufrolle
- 20: Verbindungsstück
- 21,21': Führungsschiene
- 22, 23: Umlenkungsbereich
- 24, 26: Bahnstück
- 25: gekrümmter Abschnitt
- 27, 28: Zusammentragbereich
- 29, 33: Zufördereinrichtung
- 31: Spiralbahn (Looping)
- 32: Zusammentragbereich
- 32.1 - 32.5: Zufördereinrichtungen
- 34,35: Transfereinrichtung
- 36: Steuerung
- 37, 38: Transfereinrichtung
- 39,44: Förderbahn
- 40,50: Zusammentragvorrichtung
- 41: Zwischenschleife
- 42,43: Zusammentragbereich
- 45, 46, 47: Zusammentragbereich
- 48, 49, 51: Transfereinrichtung
- 60, 70, 80, 90: Zusammentragvorrichtung
- 81, 82: Transfereinrichtung
- 83: Zusammentragbereich
- 91, 92, 93: Transfereinrichtung
- 94, 95, 96: Zusammentragbereich
- 97: wendelförmiger Abschnitt

- F: Förderrichtung
- K, K1, K2: Produktkollektion, Produktstapel
- P: Vorprodukt (z.B. Druckprodukt, Beilage, CD, Karte oder dgl.)

## Patentansprüche

1. Zusammentragvorrichtung (10, 30, 40, 50, 60, 80, 90), die eine Förderbahn (11, 12, 22, 23, 39) umfasst, auf welcher in einem geschlossenen Umlauf eine Vielzahl von in Umlaufrichtung hintereinander angeordneten Aufnahmeeinheiten (13) zur Aufnahme von zusammenzutragenden Vorprodukten (P) zirkuliert, und an welcher in wenigstens einem Zusammentragbereich (32, 42, 43, 83, 94, 95, 96) in Umlaufrichtung hintereinander mehrere Zufördereinrichtungen (29, 32.1-32.5, 33) angeordnet sind, aus welchen Vorprodukte (P) in die sich auf der Förderbahn (11, 12, 22, 23, 39) daran vorbei bewegenden Aufnahmeeinheiten (13) abgegeben werden, wobei die Aufnahmeeinheiten (13) auf der Förderbahn (11, 12, 22, 23, 39) mittels eines räumlich flexiblen, vorzugsweise kettenartigen, Förderorgans (18) befördert werden, wobei die Aufnahmeeinheiten (13) jeweils Klemmmittel (14, 15, 16) aufweisen, welche die in den Aufnahmeeinheiten (13) zusammengetragenen Vorprodukte (P) klemmend halten, **dadurch gekennzeichnet, dass** an mindestens zwei Stellen der Förderbahn (11, 12, 22, 23, 39) Transfereinrichtungen (34, 35, 37, 38, 81, 82, 94, 95, 96) angeordnet sind, welche zusammengetragene Vorprodukte (P) aus den Aufnahmeeinheiten (13) zur weiteren Verarbeitung abtransportieren, dass die Förderbahn ein oberes Bahnstück (11) und ein unteres Bahnstück (12) umfasst, welche im wesentlichen parallel verlaufen und an den Enden durch Umlenkungsbereiche (22, 23) miteinander verbunden sind und einen geschlossenen Umlauf bilden, und dass wenigstens ein Zusammentragbereich (32) am oberen Bahnstück (11) vorgesehen ist und am unteren Bahnstück (12) und/oder an den Umlenkungsbereichen (22, 23) mehrere Transfereinrichtungen (34, 35) angeordnet sind und dass eine Steuerung (36) vorgesehen ist, welche auf vorbestimmte Weise die Zufördereinrichtungen (29, 32.1-32.5, 33) und die Transfereinrichtungen (34, 35, 37, 38, 81, 82, 91, 92, 93) so steuert, dass an den Transfereinrichtungen (34, 35, 37, 38, 81, 82, 91, 92, 93) jeweils die gewünschten unterschiedlichen Zusammenstellungen von Produkten (P) zur Verfügung stehen.

2. Zusammentragvorrichtung nach Anspruch 1, **dadurch gekennzeichnet, dass** die Transfereinrichtungen (34, 35, 37, 38, 81, 82, 94, 95, 96) derart steuerbar sind, dass die in den Aufnahmeeinheiten (13) klemmend gehaltenen Vorprodukte (P) durch sie hindurchgefördert werden und in der Zusammentragvorrichtung verbleiben oder zur weiteren Verarbeitung abtransportiert werden.

3. Zusammentragvorrichtung nach Anspruch 2, **dadurch gekennzeichnet, dass** das obere Bahnstück und das untere Bahnstückjeweils mehrere gerade Bahnstücke (24, 26) umfassen, deren Orientierung unterschiedlich ist, und die durch wenigstens einen gekrümmten Abschnitt (25) untereinander verbunden sind.

4. Zusammentragvorrichtung nach einem der Ansprüche 1 bis 3, **dadurch gekennzeichnet, dass** an der Förderbahn (39) in Umlaufrichtung hintereinander mehrere Zusammentragbereiche (42, 43, 83, 94, 95, 96) angeordnet sind.

5. Zusammentragvorrichtung nach Anspruch 4, **dadurch gekennzeichnet, dass** zwischen aufeinanderfolgenden Zusammentragbereichen (42, 43, 83, 94, 95, 96) wenigstens eine Transfereinrichtung (38, 51, 81, 82, 91, 92, 93) vorgesehen ist.

6. Zusammentragvorrichtung nach Anspruch 5, **dadurch gekennzeichnet, dass** die Förderbahn (39) zwischen den aufeinanderfolgenden Zusammentragbereichen (42, 43, 94, 95, 96) unter Bildung mindestens einer Zwischenschleife (41) herausgeführt ist, und dass die zugehörige Transfereinrichtung (38, 91, 92, 93) an der mindestens einen Zwischenschleife (41) angeordnet ist.

7. Zusammentragvorrichtung nach Anspruch 1, **dadurch gekennzeichnet, dass** mehrere Transfereinrichtungen (34, 35, 92, 91) in Umlaufrichtung unmittelbar hintereinander an der Förderbahn (11, 12, 22, 23, 39) angeordnet sind.

8. Zusammentragvorrichtung nach einem der vorhergehenden Ansprüche, **dadurch gekennzeichnet, dass** die Förderbahn in einem vorzugsweise linearen Abschnitt um ihre Längsachse verdreht ist, so dass die Aufnahmeeinheiten (13) beim Durchlaufen dieses Abschnitts (97) vorzugsweise linear gefördert und gleichzeitig radial verschwenkt werden.

9. Zusammentragvorrichtung nach Anspruch 1, **dadurch gekennzeichnet, dass** mittels der Steuerung (36) die Produkte einer bestimmten Zufördereinrichtung (29, 32.1-32.5, 33) oder einer Gruppe von Zufördereinrichtungen einer bestimmten Transfereinrichtung (34, 35, 37, 38, 81, 82, 91, 92, 93) zuweisbar und mittels dieser einer bestimmten Weiterverarbeitung zuführbar sind.

10. Zusammentragvorrichtung nach einem der vorhergehenden Ansprüche, **dadurch gekennzeichnet, dass** sie eine Produktverfolgung umfasst.

11. Verfahren zum Zusammentragen und Weiterfördern von flächigen Druckprodukten, insbesondere von Vorprodukten (P), mit einer Vorrichtung gemäss einem der vorhergehenden Ansprüche 1-10, umfassend folgende Schritte:
a) Zusammentragen einer ersten Kollektion (K1) von Vorprodukten aus einer bestimmten Zufördereinrichtung (29, 32.1-32.5, 33) oder einer Gruppe von Zufördereinrichtungen in einer ersten Aufnahmeeinheit;
b) Zusammentragen einer weiteren Kollektion (K2) von Vorprodukten aus einer bestimmten Zufördereinrichtung (29, 32.1-32.5, 33) oder einer Gruppe von Zufördereinrichtungen in einer nachfolgenden Aufnahmeeinheit;
c) Zuführen der ersten Kollektion (K1) von Vorprodukten zu einer bestimmten Transfereinrichtung und damit einer bestimmten Weiterverarbeitung
d) Zuführen der weiteren Kollektion (K2) von Vorprodukten zu einer bestimmten weiteren Transfereinrichtung und damit einer bestimmten weiteren Weiterverarbeitung.

12. Verfahren nach Anspruch 11, **dadurch gekennzeichnet, dass** in direkt aufeinanderfolgende Aufnahmeneinheiten (13) jeweils alternierend unterschiedlichen Produktkollektionen (K1, K2) zusammengetragen werden, oder dass in Gruppen von einander unmittelbar folgenden Aufnahmeneinheiten (13) jeweils eine erste Produktkollektion (K1) und in nachfolgenden Gruppen von Aufnahmeneinheiten (13) jeweils eine weitere Produktkollektion (K2) zusammengetragen wird.

13. Verfahren nach Anspruch 11 oder 12, **dadurch gekennzeichnet, dass** unterschiedliche Produktkollektionen (K1, K2) zeitgleich in unterschiedlichen Transfereinrichtungen (34, 35, 37, 38, 81, 82, 91, 92, 93) aus den jeweiligen Aufnahmeeinheiten abgegeben werden.

14. Verfahren nach einem der Ansprüche 11 bis 13, **dadurch gekennzeichnet, dass** Produktkollektionen (K, K1, K2) in unterschiedlichen Transfereinrichtungen (34, 35, 37, 38, 81, 82, 91, 92, 93) jeweils vereinzelt oder im Schuppenstrom einer weiteren Verarbeitung zugeführt werden.

15. Verfahren nach einem der Ansprüche 11 bis 14, **dadurch gekennzeichnet, dass** eine Produktkollektion (K) durch sequentielle Abgabe in mindestens zwei Transfereinrichtungen (34, 35, 37, 38, 81, 82, 91, 92, 93) vereinzelt einer weiteren Verarbeitung zugeführt werden.

16. Verfahren nach einem der Ansprüche 11 bis 15, **dadurch gekennzeichnet, dass** in den vereinzelt oder im Schuppenstrom einer weiteren Verarbeitung zugeführten Produktkollektionen (K, K1, K2) aus den unterschiedlichen Transfereinrichtungen (34, 35, 37, 38, 81, 82, 91, 92, 93) jeweils gezielt Lücken generiert sind.

## Claims

1. Collating apparatus (10, 30, 40, 50, 60, 80, 90), which comprises a conveying track (11, 12, 22, 23, 39) on which, in a closed circuit, a multiplicity of holding units (13) arranged one after another in the direction of circulation to hold pre-products (P) to be collated circulate, and on which, in at least one collating region (32, 42, 43, 83, 94, 95, 96) a plurality of feed devices (29, 32.1-32.5, 33) are arranged one after another in the direction of circulation, from which pre-products (P) are discharged into the holding units (13) moving past on the conveying track (11, 12, 22, 23, 39), wherein the holding units (13) are conveyed on the conveying track (11, 12, 22, 23, 39) by means of a three-dimensionally flexible, preferably chain-like, conveying element (18), in that the holding units (13) in each case have clamping means (14, 15, 16), which hold the pre-products (P) collated in the holding units (13) in a clamped manner, **characterized in that** at at least two points of the conveying track (11, 12, 22, 23, 39) there are arranged transfer devices (34, 35, 37, 38, 81, 82, 94, 95, 96) which transport collated pre-products (P) away from the holding units (13) for further processing, **in that** the conveying track comprises an upper track portion (11) and a lower track portion (12), which run substantially in parallel and are connected to each other at the ends by deflection regions (22, 23) and form a closed circuit, and **in that** at least one collating region (32) is provided on the upper track portion (11) and a plurality of transfer devices (34, 35) are arranged on the lower track portion (12) and/or in the deflection regions (22, 23) and **in that** a control system (36) is provided which, in a predetermined way, controls the feed devices (29, 32.1-32.5, 33) and the transfer devices (34, 35, 37, 38, 81, 82, 91, 92, 93) such that in each case the desired different collections of products (P) are available on the transfer devices (34, 35, 37, 38, 81, 82, 91, 92, 93).

2. Collating apparatus according to Claim 1, **characterized in that** the transfer devices (34, 35, 37, 38, 81, 82, 94, 95, 96) can be controlled in such a way that the pre-products (P) held in the holding units (13) in a clamped manner can be conveyed through them and remain in the collating apparatus or are transported away for further processing.

3. Collating apparatus according to Claim 2, **characterized in that** the upper track portion and the lower track portion in each case comprise a plurality of straight track portions (24, 26), the orientation of which is different and which are connected to one another by at least one curved section (25).

4. Collating apparatus according to one of Claims 1 to 3, **characterized in that** a plurality of collating regions (42, 43, 83, 94, 95, 96) are arranged one after another on the conveying track (39) in the direction of circulation.

5. Collating apparatus according to Claim 4, **characterized in that** at least one transfer device (38, 51, 81, 82, 91, 92, 93) is provided between successive collating regions (42, 43, 83, 94, 95, 96).

6. Collating apparatus according to Claim 5, **characterized in that** the conveying track (39) is led out between the successive collating regions (42, 43, 94, 95, 96), forming at least one intermediate loop (41), and **in that** the associated transfer device (38, 91, 92, 93) is arranged on the at least one intermediate loop (41).

7. Collating apparatus according to Claim 1, **characterized in that** a plurality of transfer devices (34, 35, 92, 91) are arranged immediately one after another on the conveying track (11, 12, 22, 23, 39) in the direction of circulation.

8. Collating apparatus according to one of the preceding claims, **characterized in that** the conveying track is rotated about its longitudinal axis in a preferably linear section, so that the holding units (13), as they pass through this section (97), are preferably conveyed linearly and simultaneously pivoted radially.

9. Collating apparatus according to Claim 1, **characterized in that**, by means of the control system (36), the products from a specific feed device (29, 32.1-32.5, 33) or a group of feed devices can be allocated to a specific transfer device (34, 35, 37, 38, 81, 82, 91, 92, 93) and, by means of the latter, can be fed to specific further processing.

10. Collating apparatus according to one of the preceding claims, **characterized in that** it comprises product tracking.

11. Method for collating and forwarding flat printed products, in particular pre-products (P), preferably using an apparatus according to one of the preceding Claims 1-10, comprising the following steps:
a) collating a first collection (K1) of pre-products from a specific feed device (29, 32.1-32.5, 33) or a group of feed devices in a first holding unit;
b) collating a further collection (K2) of pre-products from a specific feed device (29, 32.1-32.5, 33) or a group of feed devices in a following holding unit;
c) feeding the first collection (K1) of pre-products to a specific transfer device and therefore to specific further processing;
d) feeding the further collection (K2) of pre-products to a specific further transfer device and therefore to other specific further processing.

12. Method according to Claim 11, **characterized in that** in each case different product collections (K1, K2) are collated alternately in holding units (13) following one another directly, or **in that** in each case a first product collection (K1) is collated in groups of holding units (13) following one another directly and in each case a further product collection (K2) is collated in following groups of holding units (13).

13. Method according to Claim 11 or 12, **characterized in that** different product collections (K1, K2) are discharged from the respective holding units simultaneously in different transfer devices (34, 35, 37, 38, 81, 82, 91, 92, 93).

14. Method according to one of Claims 11 to 13, **characterized in that** product collections (K, K1, K2) in different transfer devices (34, 35, 37, 38, 81, 82, 91, 92, 93) are fed to further processing in each case separately or in an overlapping stream.

15. Method according to one of Claims 11 to 14, **characterized in that** a product collection (K) is fed separately to further processing by means of sequential discharge in at least two transfer devices (34, 35, 37, 38, 81, 82, 91, 92, 93).

16. Method according to one of Claims 11 to 15, **characterized in that** gaps are generated specifically in each case in the product collections (K, K1, K2) fed to further processing separately or in an overlapping stream from the different transfer devices (34, 35, 37, 38, 81, 82, 91, 92, 93).

## Revendications

1. Ensemble de rassemblement (10, 30, 40, 50, 60, 80, 90) qui comporte une bande transporteuse (11, 12, 22, 23, 39) sur laquelle plusieurs unités de réception (13) qui reçoivent des pré-produits (P) à rassembler circulent les unes derrière les autres en circuit fermé et sur laquelle plusieurs dispositifs d'amenée (29, 32.1-32.5, 33) sont disposés les uns derrière les autres dans la direction de circulation en boucle fermée en au moins une zone de rassemblement (32, 42, 43, 83, 94, 95, 96),
des pré-produits (P) en étant prélevées dans les unités de réception (13) qui se déplacent sur la bande transporteuse (11, 12, 22, 23, 39),
les unités de réception (13) étant transportées sur la bande transporteuse (11, 12, 22, 23, 39) au moyen d'un organe de transport (18) flexible dans l'espace et de préférence du type en chaîne,
en ce que les unités de réception (13) présentant toutes des moyens de serrage (14, 15, 16) qui serrent les pré-produits (P) rassemblées dans les unités de réception (13),
**caractérisé en ce que**
des dispositifs de transfert (34, 35, 37, 38, 81, 82, 94, 95, 96) sont disposés en au moins deux emplacements de la bande transporteuse (11, 12, 22, 23, 39) et retirent des unités de réception (13) les pré-produits (P) rassemblées, en vue de la poursuite de leur traitement,
**en ce que** la bande transporteuse présente une partie supérieure (11) et une partie inférieure (12) de bande qui s'étendent essentiellement en parallèle et sont reliées l'une à l'autre à leurs extrémités par des parties de renvoi (22, 23) pour former une boucle fermée,
**en ce qu'**au moins une zone de rassemblement (32) est prévue sur la partie supérieure (11) et plusieurs dispositifs de transfert (34, 35) sont disposés sur la partie inférieure (12) et/ou sur les parties de renvoi (22, 23),
**en ce qu'**une commande (36) est prévue pour commander de manière prédéterminée les dispositifs d'amenée (29, 32.1-32.5, 33) et les dispositifs de transfert (34, 35, 37, 38, 81, 82, 91, 92, 93) de telle sorte que des rassemblements différents souhaités de pré-produits (P) soient disponibles sur les dispositifs de transfert (34, 35, 37, 38, 81, 82, 91, 92, 93).

2. Ensemble de rassemblement selon la revendication 1, **caractérisé en ce que** les dispositifs de transfert (34, 35, 37, 38, 81, 82, 94, 95, 96) peuvent être commandés de telle sorte que les pré-produits (P) maintenues de manière serrée dans les unités de réception (13) soient transportées à travers elles et restent dans l'ensemble de rassemblement ou sont évacuées pour la poursuite de leur traitement.

3. Ensemble de rassemblement selon la revendication 2, **caractérisé en ce que** la partie supérieure de la bande et la partie inférieure de la bande comportent chacune plusieurs parties rectilignes (24, 26) de bande d'orientations différentes et reliées l'une à l'autre par au moins une section courbe (25).

4. Ensemble de rassemblement selon l'une des revendications 1 à 3, **caractérisé en ce que** plusieurs zones de rassemblement (42, 43, 83, 94, 95, 96) sont disposées les unes derrière les autres dans la direction de circulation sur la bande transporteuse (39).

5. Ensemble de rassemblement selon la revendication 4, **caractérisé en ce qu'**au moins un dispositif de transfert (38, 51, 81, 82, 91, 92, 93) est prévu entre des zones successives de rassemblement (42, 43, 83, 94, 95, 96).

6. Ensemble de rassemblement selon la revendication 5, **caractérisé en ce que** la bande transporteuse (39) est prolongée pour former au moins une boucle intermédiaire (41) entre les zones successives de rassemblement (42, 43, 94, 95, 96) et **en ce que** le dispositif de transfert (38, 91, 92, 93) associé est disposé sur la ou les boucles intermédiaires (41).

7. Ensemble de rassemblement selon la revendication 1, **caractérisé en ce que** plusieurs dispositifs de transfert (34, 35, 92, 91) sont disposés immédiatement les uns derrière les autres dans la direction de circulation sur la bande transporteuse (11, 12, 22, 23, 39).

8. Ensemble de rassemblement selon la revendication selon l'une des revendications précédentes, **caractérisé en ce que** la bande transporteuse est tournée autour de son axe longitudinal dans une partie de préférence rectiligne de telle sorte que les unités de réception (13) soient de préférence transportées linéairement et simultanément inclinées radialement lorsqu'elles traversent cette section (97).

9. Ensemble de rassemblement selon la revendication 1, **caractérisé en ce qu'**au moyen de la commande (36), les produits d'un dispositif d'amenée (29, 32.1-32.5, 33) définis ou d'un groupe de dispositifs d'amenée peuvent être attribués à un dispositif de transfert (34, 35, 37, 38, 81, 82, 91, 92, 93) défini et amenés au moyen de ce dernier à une poursuite définie de leur traitement.

10. Ensemble de rassemblement selon l'une des revendications précédentes, **caractérisé en ce qu'**il comporte un suivi des produits.

11. Procédé de rassemblement et de poursuite du transport de produits d'impression plats, en particulier de pré-produits (P), à l'aide d'un ensemble selon l'une des revendications 1 à 10 qui précèdent, le procédé comportant les étapes suivantes :
a) rassemblement dans une première unité de réception d'une première collection (K1) de pré-produits depuis un dispositif d'amenée (29, 32.1-32.5, 33) défini ou un groupe défini de dispositifs d'amenée,
b) rassemblement dans une unité de réception suivante d'une autre collection (K2) de pré-produits provenant d'un dispositif d'amenée (29, 32.1-32.5, 33) défini ou d'un groupe défini de dispositifs d'amenée,
c) amenée de la première collection (K1) de pré-produits vers un dispositif de transfert défini et donc à la poursuite d'un traitement défini et
d) amenée de l'autre collection (K2) de pré-produits vers un autre dispositif de transfert défini et donc à la poursuite d'un autre traitement défini.

12. Procédé selon la revendication 11, **caractérisé en ce que** des collections différentes alternées (K1, K2) de produits sont rassemblées dans des unités de réception (13) immédiatement successives ou **en ce qu'**une première collection (K1) de produits est rassemblée dans des groupes d'unités de réception (13) qui se suivent directement et une autre collection (K2) de produits est rassemblée dans des groupes suivants d'unités de réception (13).

13. Procédé selon les revendications 11 ou 12, **caractérisé en ce que** différentes collections (K1, K2) de produits sont délivrées simultanément dans différents dispositifs de transfert (34, 35, 37, 38, 81, 82, 91, 92, 93) en provenance des unités de réception respectives.

14. Procédé selon l'une des revendications 11 à 13, **caractérisé en ce que** des collections (K, K1, K2) de produits sont amenées une à une dans des dispositifs de transfert (34, 35, 37, 38, 81, 82, 91, 92, 93) différents ou sont amenées vers la poursuite de leur traitement en un écoulement en écailles.

15. Procédé selon l'une des revendications 11 à 14, **caractérisé en ce que** des produits d'une collection (K) sont amenés un à un par libérations successives dans au moins deux dispositifs de transfert (34, 35, 37, 38, 81, 82, 91, 92, 93) en direction de la poursuite de leur traitement.

16. Procédé selon l'une des revendications 11 à 15, **caractérisé en ce que** des trous sont produits de manière contrôlée dans les collections (K, K1, K2) de produits amenés produit par produit ou en écoulement en écailles vers la poursuite de leur traitement, en provenance des différents dispositifs de transfert (34, 35, 37, 38, 81, 82, 91, 92, 93).
